# FASCICULE DE BREVET EUROPEEN

(11) **EP 2 409 943 B1**
(45) Date de publication et mention de la délivrance du brevet: **12.03.2014**
(21) Numéro de dépôt: 10007497.0
(22) Date de dépôt: 20.07.2010
(51) Int. Cl.: B66F 3/00, B66F 3/02

(54) **Dispositif télescopique de levage à entraînement par pignon et crémaillière**
Teleskop-Hubvorrichtung mit Zahnrad- und Zahngestänge-Antrieb
Telescopic lifting device driven by a rack and pinion

(43) Date de publication de la demande: 25.01.2012
(73) Titulaire: Talbot Lifting & Security Europe Limited, Clonskeagh Dublin 4 (IE)
(72) Inventeur: Guyard, François-Xavier, 41190 Chambon Sur Cisse (FR)
(74) Mandataire: Thibon-Littaye, Annick

(56) Documents cités:
- CH-A- 304 486
- DE-C- 434 423
- DE-U1- 9 206 169

## Description

La présente invention concerne la conception et la réalisation d'un appareil de levage télescopique du type à entraînement par pignon et crémaillère. Un tel dispositif permet de déplacer une charge verticalement sur quelques mètres. Il comporte un mât à développement télescopique qui peut être équipé suivant les besoins, à sa base d'un système de piétement fixe ou mobile et en partie supérieure de tout système permettant la fixation ou la manipulation de la charge.

On connaît des mâts télescopiques qui comportent des modules coulissant verticalement les uns sur les autres et dans lesquels le mouvement d'un module supérieur par rapport à un module inférieur est obtenu par l'intermédiaire d'un ou de plusieurs câbles reliant les modules entre eux. Un effort de traction exercé sur la manivelle d'un treuil qui est fixé à l'extérieur du module inférieur, à la base du dispositif, et auquel est reliée l'extrémité d'un des câbles, assure le déploiement du dispositif et permet le déplacement vertical de la charge attachée au module supérieur.

L'utilisation d'un câble entraîné par treuil présente l'inconvénient de nécessiter un ensemble complexe de poulies qui génère des frictions importantes, ce qui impose d'une part un effort supplémentaire pour que l'opérateur arrive à lever la charge et d'autre part un déploiement plus lent de la charge. En outre, le câble est soumis à de multiples contraintes telles qu'écrasement, coincement, corrosion, ce qui altère rapidement sa durée de vie et implique des opérations de maintenance régulières et coûteuses. Dans un cas extrême, le câble peut se rompre et provoquer des accidents.

L'invention vise à éviter ces inconvénients grâce à un appareil de levage à mât télescopique dans lequel, pour commander le déplacement d'un élément de module supérieur par rapport à un élément de module inférieur, on dispose d'un système d'entraînement mécanique direct à pignon et crémaillère, la transmission de mouvement entre une manivelle montée rotative dans l'élément inférieur du module de référence, ou module de base fixe, et une crémaillère solidaire de l'élément du module supérieur étant assurée, de manière en soi classique, par un train d'engrenage à pignon rotatif coopérant avec la denture de la crémaillère.

Du fait que l'on ne passe plus par un câble bobiné sur un treuil, on s'affranchit d'un inconvénient majeur des systèmes à treuil, qui concerne les variations de l'effort à exercer par l'opérateur pour soulever une charge déterminée sur un distance déterminée. En effet, la longueur de câble à tirer par l'opérateur est fonction du développé de la spire de bobinage en cours, laquelle varie en fonction de la quantité de spires successives empilées sur la bobine du treuil sur laquelle le câble s'enroule.

En conjonction avec un mode d'entraînement à transmission mécanique directe par pignon et crémaillère, la présente invention prévoit de protéger le mécanisme de levage par un dispositif de blocage anti-retour dont la mise en oeuvre est automatiquement commandée lors de l'entraînement en développement du mât télescopique par couplage par friction avec un pignon du train d'engrenages assurant la transmission de mouvement de la manivelle montée accessible de l'extérieur sur l'élément inférieur à la crémaillère solidaire de l'élément supérieur.

Le dispositif de levage selon l'invention implique ainsi un mécanisme d'entraînement dont le rendement est avantageux et qui est particulièrement sûr dans son fonctionnement.

Diverses caractéristiques secondaires de l'invention concernent la réalisation du dispositif de blocage d'entraînement anti-retour, lequel peut avantageusement comporter un frein à friction s'inspirant de ceux qui ont été décrits pour un treuil dans le document de brevet publié EP 2058266 et dans la demande de brevet européen déposée sous le numéro 09 010459.7, l'un et autre citant le même inventeur que la présente demande de brevet européen et déposés au nom d'une société apparentée à la société déposante. On pourra s'y référer en cas de besoin pour faciliter la compréhension de la description des figures qui suivra. On pourra également se référer au document DE9206169 U pour connaître un dispositif selon le préambule de la revendication 1.

Mais l'appareil de levage suivant l'invention, dans ses modes de réalisation préférés pour mise en oeuvre industriellement, présente d'autres caractéristiques qui sont relatives à la constitution de la crémaillère équipant le module supérieur de l'étage télescopique.

C'est ainsi que la crémaillère est avantageusement réalisée en plusieurs pièces, se succédant longitudinalement ou s'empilant transversalement, qui s'assemblent en position montée dans le module supérieur de l'étage téléscopique par auto-blocage les unes par rapport aux autres mutuellement et ensemble par rapport audit module.

Les caractéristiques principales d'une telle crémaillère s'expriment comme suit :
- La crémaillère se monte dans une gorge formée verticalement par un profilé constituant pour l'essentiel l'élément supérieur de l'étage télescopique, la crémaillère présentant des crochets de forme adaptée pour coopérer dans des rainures formées au fond de ladite gorge.
- La crémaillère est formée de sections successives liées à la suite les unes des autres le long du module correspondant.
- Dans chacune de ces sections le cas échant, la crémaillère est constituée à partir de feuilles de tôle convenablement découpées, qui sont disposées accollées les unes sur les autres, avec leurs découpes en correspondance, notamment pour former les dents de la denture de crémaillère.

Dans les modes de mise en oeuvre préférés suivant l'invention, la crémaillère est ainsi constituée de couches superposées de tôle découpée, l'épaisseur finale de la crémaillère multi-couches étant équivalente à la largeur de la gorge formée par le profilé du module correspondant (module supérieur de l'étage télescopique) à l'effet d'un montage par auto-blocage.

L'invention présente alors l'avantage de conduire à une réalisation matérielle légère, tant pour la crémaillère que pour le tube profilé dans lequelle elle se monte. Par ailleurs, la réalisation multi-couches permet à la crémaillère de résister au flambage alors même qu'elle a à encaisser les efforts importants qui sont dus notamment au couplage par friction du système d'entraînement à crémaillère avec un système de blocage s'opposant à un retour intempestif lors du fonctionnement en levage de charge. La conception suivant l'invention a en outre l'avantage de faciliter une fabrication simple et peu onéreuse.

Le dispositif suivant l'invention peut encore présenter différentes caractéristiques, qui seront mises en oeuvre séparément ou en combinaison en fonction de chaque application particulière, comme explicité ci-après :
- Chaque section de crémaillère présente dans sa partie supérieure une encoche et dans sa partie inférieure une patte d'indexage, la largeur de l'encoche étant égale à la somme de la largeur de ladite patte et de l'épaisseur d'une paroi intermédiaire de la gorge formée dans le module supérieur pour recevoir la crémaillère ;
- Le dispositif comporte un moyen de fixation traversant ladite gorge du module supérieur (également dit deuxième module dans la description détaillée des figures qui suivra) et traversant également la section inférieure de la crémaillère pour assurer le blocage de l'ensemble de la crémaillère dans la gorge ;
- La section inférieure de la crémaillère présente une portion d'extrémité sans dentures pour assurer une butée limitant le déplacement du module supérieur dans le sens de son extraction hors du module inférieur lors du déploiement du montage télescopique ;
- Le système de blocage par frein à friction comporte une roue à rochet en prise sur un cliquet de sécurité monté sur un profilé constitutif du module inférieur de l'étage télescopique (ou premier module, également dit module de base fixe plus loin), ladite roue à rochet étant rendue solidaire d'un pignon menant entraîné par la manivelle dans le sens de l'éloignement du module supérieur par rapport au module inférieur, et libre en rotation dans le sens du retrait du module supérieur dans le module inférieur.

L'invention sera maintenant plus complètement décrite dans le cadre de caractéristiques préférées et de leurs avantages, en faisant référence aux figures des dessins annexés qui les illustrent et dans lesquelles :
- la figure 1. représente un dispositif télescopique de levage selon l'invention avec un module de base du mât sur lequel sont rapportés d'une part un système de piétement et d'autre part une manivelle pour l'entraînement d'un deuxième module du dispositif, le deuxième module étant représenté partiellement déployé hors du premier ;
- la figure 2 illustre par un schéma simplifié le fonctionnement d'un dispositif selon l'invention avec un deuxième module portant une crémaillère et représenté dans une position déployée (fig. 2a) et dans une position rangée (fig. 2b) ;
- la figure 3 illustre la partie supérieure du premier module du dispositif sans capot de protection, pour rendre apparent le dispositif d'entraînement associé à la manivelle et adaptée à entraîner en déplacement vertical la crémaillère et le deuxième module du dispositif ;
- la figure 4 est une vue en éclatée de la manivelle et l'arbre primaire du dispositif d'entraînement ;
- la figure 5 est une vue en coupe partielle du deuxième module représenté seul, avec deux des sections formant la crémaillère montée bloquée dans une gorge dudit module ;
- la figure 6 est une vue en coupe du deuxième module et de la crémaillère associée formée de trois sections, avec un agrandissement (fig. 6a) de la zone de jonction de deux sections et avec un agrandissement (fig. 6b) de la zone inférieure de la crémaillère
- et la figure 7 montre l'assemblage de trois découpes de tôles formant selon l'invention une section de crémaillère.

Le dispositif de levage selon l'invention comporte un mât télescopique 2 adapté à se déployer sous l'action d'une manivelle 4 qui est rapportée sur le mât et qui est associée à un dispositif de démultiplication par pignons 6 pour l'entraînement d'une crémaillère 8 solidaire d'un module du mât, ledit module se déplaçant alors de façon télescopique par rapport à la base du mât.

L'entraînement de la crémaillère par l'action sur la manivelle permet le déplacement du module auquel est associée la crémaillère, vers le haut ou vers le bas suivant que l'on souhaite monter ou descendre le système télescopique, ce qui supprime l'utilisation d'un treuil et d'un câble et qui confère au système fiabilité et sécurité en toute circonstance, le dispositif d'entraînement étant couplé avec un système de freinage par friction qui assure le blocage passif de la charge dans sa position sans que l'opérateur soit obligé de fournir un effort en opposition à la descente de cette charge.

Dans le mode de réalisation décrit, le mât télescopique est constitué de deux modules profilés 11et 12, comme cela est visible sur les figures 1 à 3, le deuxième module coulissant à l'intérieur du premier module de base. A cet effet, le module de base 11 porte le mécanisme d'entraînement et de démultiplication associé à la manivelle ainsi que le système de frein, tandis que le module coulissant 12 porte la crémaillère adaptée à coopérer avec un pignon du système d'entraînement.

Le module de base est formé par un tube profilé, avantageusement en aluminium pour que l'ensemble du mât présente un poids permettant son déplacement sur une zone de travail. Un piétement 14 peut être prévu pour la stabilisation du mât et est alors fixé sur le module de base.

Le tube est formé de deux parois latérales 16 en regard l'une de l'autre et d'une paroi arrière 18 qui raccorde transversalement les extrémités arrières des parois latérales. On observe que la face avant du tube est ouverte de sorte que le tube présente une section sensiblement en forme de U. Un capot 20 peut être fixé pour fermer et sécuriser le profil sur sa partie ouverte.

Une âme centrale 22 s'étend transversalement à l'intérieur du tube parallèlement à la paroi arrière entre les deux parois latérales. L'âme centrale définit de la sorte deux zones, une zone de logement du mécanisme d'entraînement 24 qui va se situer du côté ouvert du tube, et une zone de guidage du module coulissant 26.

La zone de guidage comporte des parois de rigidification et laisse libre un couloir de guidage de section équivalente à la section du deuxième module.

Une encoche 28 est réalisée dans l'âme centrale pour assurer une communication entre la zone de logement du mécanisme d'entraînement et le couloir de guidage du module coulissant.

Le mécanisme d'entraînement et de démultiplication par engrenage 6 comporte un jeu de pignons monté sur deux axes qui s'étendent dans la zone de logement entre les parois latérales du tube.

Un premier axe forme un arbre primaire 30 et porte principalement un pignon menant 32, un ressort 34 et une roue à rochet 36. Cet arbre primaire est monté à rotation sur des paliers 38 enchâssés dans les parois latérales. Une extrémité du premier axe est solidaire de la manivelle.

Un deuxième axe forme un arbre secondaire 40, qui s'étend parallèlement à l'arbre primaire. L'arbre secondaire porte principalement un pignon mené 42, qui est en prise avec le pignon menant, ainsi qu'un pignon d'attaque de crémaillère 44 qui est positionné de manière à ce qu'une partie de ce pignon traverse l'encoche réalisée dans l'âme centrale.

On prévoit un dégagement suffisant pour que les pignons menant et mené puissent tourner librement dans le module de base, et on peut réaliser pour ceci des encoches de dégagement comme cela est visible sur la figure 3.

Un troisième axe 46 est monté entre les parois latérales du tube et porte un cliquet de sécurité 48, qui est positionné en prise avec la roue à rochet de l'arbre primaire. On décrira par la suite le fonctionnement de ce dispositif mécanique de sécurité.

Le module coulissant 12 est formé par un tube profilé, avantageusement en aluminium pour que l'ensemble du mât présente un poids permettant son déplacement sur une zone de travail.

Le tube profilé formant le module coulissant comporte un compartiment central 50, un compartiment arrière 52 et une gorge de réception de la crémaillère 54. On comprendra que dans le cas d'une réalisation de mât à deux modules, les compartiments central et arrière restent vides et vont éventuellement servir à la fixation de la charge en extrémité du module coulissant. Dans le cas d'une réalisation non représentée où le nombre de modules coulissants du mât télescopique est supérieur à deux, ces compartiments sont destinés à recevoir un module coulissant et une sangle pour le déploiement de ce module supplémentaire.

La gorge ménagée dans le module supérieur sert de gorge réceptrice pour la crémaillère qui s'y trouve automatiquement bloquée emprisonnée. De manière non limitative dans le mode de réalisation décrit ici en exemple, elle est réalisée sur un côté du module coulissant entre une paroi latérale 56 et une paroi délimitant le compartiment central et le compartiment arrière. Cette gorge s'étend sur toute la largeur du module coulissant et une paroi intermédiaire 58 est disposée verticalement dans cette gorge. Des rainures 60 sont formées dans la paroi intermédiaire pour permettre le passage de portions en saillie de la crémaillère amenée à être logée dans la gorge.

Comme cela est visible sur la figure 3, le module de base est équipé dans sa partie supérieure d'un capotage de protection 62 qui intègre également une fonction de guidage du module. Celui-ci épouse les parois internes de la zone recevant le deuxième module. Il est équipé de clips auto-bloquants de sorte que lorsque le deuxième module est en place, la pièce est captive. Le deuxième module est lui équipé à son extrémité inférieure, destinée à rester en fonctionnement dans le volume du premier module, d'une pièce non représentée couvrant les parois externes et assurant le guidage du deuxième module à l'intérieur du premier module. Ainsi, le module de base est équipé d'un dispositif de guidage du deuxième module permettant de faciliter le déplacement et limiter les frottements entre chaque module.

Comme cela a été décrit précédemment, un système de démultiplication par jeux de pignon est relié à la manivelle qui est fixe ou amovible, de manière à être en prise directe avec la crémaillère solidaire du profil et l'entraîner en déplacement.

Le système de démultiplication est constitué de pignons et d'axes en rotation. Le nombre, la taille et le positionnement de ceux-ci peuvent varier et sont définis en fonction de la charge, de la vitesse et de l'effort requis.

Dans l'exemple de réalisation représenté, l'action sur la manivelle pour le levage de la charge entraîne en rotation le pignon menant 32 monté sur l'arbre primaire et qui est en prise directe avec le pignon mené 42 monté sur l'arbre secondaire, de sorte que cette action sur la manivelle, dans un sens de rotation représenté sur la figure 3 par la flèche F1, génère la rotation de l'arbre secondaire et du pignon d'attaque de crémaillère 44 qui est solidaire, et donc la montée de la crémaillère et du module coulissant sur lequel la crémaillère est fixée. On observe que dans le sens de rotation selon la flèche F1, la forme de la roue à rochet en prise avec le cliquet de sécurité n'empêche pas la rotation de l'arbre primaire.

La rotation de la manivelle par un opérateur permet ainsi la transmission de l'effort nécessaire au déplacement de la charge. On pourrait aisément prévoir que la rotation des pignons du système de démultiplication soit initiée non par un effort humain sur la manivelle mais par un couple motorisé.

L'ensemble des systèmes de démultiplication et de freinage sont ici directement intégrés à l'intérieur du module de base. On comprendra qu'ils peuvent toutefois être positionnés en saillie de celui-ci et être logés dans un coffret rapporté sur le module de base.

Dans tous les cas, le système permet la rotation d'un pignon d'attaque de crémaillère qui passe au travers de l'âme centrale du tube profilé et qui coopère avec les dents de la crémaillère du module coulissant pour le déplacement de ce module.

Le dispositif d'entraînement est couplé par friction à un système de blocage d'entraînement auto-bloquant 64 de sorte que la charge est maintenue en permanence qu'il y ait ou non action sur la manivelle de la part de l'opérateur.

On va décrire ici un système de blocage d'entraînement particulièrement efficace, développé par la demanderesse. Il est formé principalement par la roue à rochet dans sa coopération avec le cliquet de sécurité.

La roue à rochet est utilisée ici en tant qu'exemple type de disque à came. Elle est montée libre en rotation sur l'arbre primaire, entre deux bagues de friction 65 (visibles notamment sur la figure 4) solidaires de cet arbre. Sous l'effet d'un effort latéral, dans l'axe de l'arbre primaire et orienté vers la manivelle, les bagues de friction sont pressées radialement contre le disque à came et l'ensemble des trois pièces est solidarisé par friction. Le disque à came est alors rendu solidaire en rotation de l'arbre primaire, et le système de blocage est couplé par cette friction avec le dispositif d'entraînement.

L'effort latéral pour la solidarisation de la roue à rochet avec les bagues de friction est obtenu soit par un déplacement du pignon menant le long de l'arbre primaire en direction de la roue à rochet, soit par l'action d'un ressort monté en compression autour de l'arbre primaire et tendant à plaquer le pignon menant contre la roue à rochet.

A cet effet, le pignon menant présente un filetage interne 66 et il est monté en coopération sur une partie filetée 68 de l'arbre primaire. L'orientation des filets est telle que lorsque l'arbre primaire est mis en rotation dans le sens des aiguilles d'une montre pour déployer le montage télescopique en faisant monter l'élément supérieur (flèche F1 sur la figure 3), le pignon a tendance à se déplacer axialement vers la manivelle et donc vers la roue à rochet.

Pour le déplacement du module coulissant dans le sens de l'éloignement par rapport au module de base, en entraînant le module mobile à l'inverse dans le sens de la descente, l'arbre primaire est mis en rotation dans le sens contraire aux aiguilles d'une montre. L'effet du ressort, avec celui du pignon menant qui est poussé en direction des bagues de friction, solidarise la roue à rochet aux bagues de friction et rend la roue à rochet solidaire en rotation de l'arbre primaire. La forme des dents de cette roue permet toutefois la rotation de l'arbre en se dégageant à chaque fois du cliquet.

Par contre, si des circonstances sont favorables à une descente brutale du module coulissant, par exemple parce que l'opérateur a arrêté d'agir sur la manivelle, la roue à rochet, qui est en prise avec le cliquet de sécurité et qui est solidaire en rotation de l'arbre primaire, bloque cette descente brutale. On a ici un élément de sécurité passive qui assure à l'utilisateur de ne pas voir chuter brutalement la charge.

Pour le déplacement du module coulissant dans le sens du rapprochement par rapport au module de base, l'arbre primaire est mis en rotation dans le sens des aiguilles d'une montre. Le sens des filets réalisés sur l'arbre primaire et à l'intérieur du pignon menant force ce pignon à se déplacer vers le ressort. La roue à rochet est désolidarisée en rotation par rapport à l'arbre primaire puisque les bagues de friction ne sont pas comprimées contre ladite roue, de sorte que la roue à rochet ne s'oppose pas à la rotation de l'arbre et à la rétractation du module coulissant. L'opérateur doit fournir un couple sur la manivelle suffisamment fort pour que le pignon menant puisse se déplacer à l'encontre de l'effort de rappel du ressort.

On observe que la présence du ressort de rappel permet de pouvoir déplacer le module coulissant même en l'absence d'inertie ou de charge, avec des déplacements contrôlés.

La charge est ainsi maintenue en position en toutes circonstances. L'effort exercé sur la manivelle permet de monter ou descendre la charge librement. Il n'y ici pas besoin d'une sécurité additionnelle manuelle, puisque l'invention propose un frein à friction automatique couplé à l'entraînement par crémaillère du module coulissant, par la coopération sur un même arbre d'entraînement du système de freinage et des pignons d'entraînement de la crémaillère.

Certains détails du dispositif auto-frein de blocage qui n'ont pas été spécifiquement mentionnés jusqu'à maintenant ressortent clairement de la représentation éclatée de la figure 4. On y voit en particulier deux demi-bagues qui permettent par auto-blocage de constituer les parois d'appui du frein à fonctionnement automatique par friction entre la face radiale d'extrémité du pignon et le disque porteur de roue à rochet, sans avoir recours aux parois d'un bâti rigide. Le montage auto-bloquant correspondant est semblable à celui qui a été décrit pour un auto-frein par friction ayant effet sur l'enroulement d'un câble sur une bobine de treuil dans la demande de brevet européen 09 010459 citée au début de l'exposé.

On va maintenant décrire plus en détail la crémaillère et son mode d'assemblage avec le profilé du module coulissant (module supérieur ou deuxième module).

La crémaillère du mode de mise en oeuvre particulier choisi pour illustrer au mieux l'invention, est constituée d'un empilement vertical et transversal de pièces standards.

Telle qu'elle est représentée sur les figures, elle est faite de trois sections successives empilées verticalement l'une sur l'autre, avec une section inférieure 70 qui est fixe dans la partie inférieure du module coulissant et qui est donc destinée à rester à l'intérieur du module de base, puis une section intermédiaire 72 et une section supérieure 74. Ici, on a représenté une crémaillère à trois sections, mais on comprendra aisément que le découpage en sections de la crémaillère permet de s'adapter à tout dimensionnement de mât télescopique en ajoutant des sections les unes aux autres.

Dans chaque section, la crémaillère est formée de trois lames 76 côte à côte formant un ensemble. De même que pour le nombre de sections de crémaillère, le nombre de lames accollées pour former une section peut varier. Le nombre de lames peut ainsi différer selon l'épaisseur finale souhaitée pour la crémaillère.

Chaque lame d'une même section de crémaillère présente une forme identique. Pour la section supérieure et pour la section intermédiaire, les lames présentent une forme de section globalement rectangulaire avec un côté denté 78, la forme des dents étant réalisée pour coopérer avec le pignon d'attaque du système d'entraînement. Le côté opposé au côté denté comporte une arête droite 80 et des crochets en saillie, avec un premier crochet supérieur 82 et un deuxième crochet intermédiaire 84 à mi-hauteurr de la lame. Le coté supérieur de la lame présente une encoche 86, qui forme avec le crochet supérieur, une encoche en U, tandis que le côté inférieur de la lame présente des pattes d'indexage 88.

Pour la section inférieure de crémaillère, les lames présentent des formes identiques à la forme de lame précédemment décrite, sauf en ce que la partie inférieure n'est pas dentée. Cette section inférieure comporte ainsi une partie non crantée 90, qui forme butée lors du déploiement du module coulissant et empêche, dans une position de butée visible sur la figure 2a, la totalité dudit module coulissant de sortir hors du volume du module de base. Les lames formant cette section inférieure comportent en outre un alésage traversant l'épaisseur de la lame.

Les lames sont réalisées par découpage dans un feuillard de tôle. On obtient ainsi de façon peu coûteuse des pièces standards de forme complexe, sous des profils de découpage identiques, aussi bien pour la réalisation des pattes et encoches que pour la réalisation des dents. Dans l'ensemble fini, après montage dans le profilé du module qui reçoit la crémaillère, les lames de chaque section de crémaillère sont bloquées les unes contre les autres, dans des positions accollées respectives qui font automatiquement se correspondre les pattes et les encoches de montage, ainsi que les dents du côté denture.

La crémaillère se monte dans la gorge réceptrice de la façon suivante. La section supérieure de crémaillère est glissée dans la gorge. Les crochets supérieur et intermédiaire de cette section sont passés dans les rainures et on plaque la section de crémaillère dans le fond de la gorge de sorte que l'arête droite de la section soit en appui contre la paroi intermédiaire de la gorge. Dans cette position d'appui, seules les dents de la section de crémaillère sont en saillie de la gorge. On remonte alors la section supérieure vers le haut, jusqu'à ce que l'encoche en forme de U vienne en butée contre la paroi intermédiaire, comme cela est visible notamment sur la figure 6. On maintient dans cette position verticale la section supérieure, et on glisse la section intermédiaire dans la gorge en faisant de même que précédemment coopérer les crochets de la crémaillère et les rainures du module profilé. On remonte la section intermédiaire vers le haut, jusqu'à ce que l'encoche en forme de U vienne en butée contre la paroi intermédiaire. Dans cette position, la patte d'indexage située en partie inférieure de la section supérieure de crémaillère est bloquée en position entre la paroi intermédiaire et l'encoche en forme de U de la section intermédiaire. On maintient alors dans cette position verticale la section intermédiaire, la section supérieure étant auto-bloquée avec la section intermédiaire et les parois de la gorge. On glisse enfin la section inférieure et on procède de même que précédemment pour que l'encoche de la section inférieure coopère avec la patte d'indexage de la section intermédiaire. L'empilement vertical des sections de crémaillère est alors verrouillé par la fixation d'une vis 92 traversant la section inférieure de crémaillère ainsi que les parois du profil de sorte que l'ensemble des pièces soient captives dans la gorge.

Du fait du montage auto-bloquant de chaque section de crémaillère avec sa voisine directe et de l'utilisation complémentaire d'une vis pour le maintien en position de la section inférieure, la crémaillère se trouve bloquée dans son ensemble dans les deux directions opposée en translation. Elle est également bloquée dans la troisième direction, transversalement à la direction de translation, entre autres par le maintien des lames qui la constituent dans chaque section entre les parois latérales de la gorge réceptrice, dont la largeur est sensiblement égale à l'épaisseur totale des lames accollées.

Comme cela a été décrit précédemment, la section inférieure de crémaillère forme une zone de butée constituant ainsi une fin de course mécanique. Cette butée permet de limiter le déploiement du mât au-delà de la hauteur définie. Et il est particulièrement avantageux que cette butée soit ici obtenue sans ajout d'une pièce mécanique supplémentaire pour réaliser cette fonction.

La description qui précède explique clairement comment l'invention permet d'atteindre les objectifs qu'elle s'est fixés. La crémaillère est ici avantageusement réalisée par un empilage de formes standards ce qui présente l'avantage de simplifier la fabrication et de ne pas avoir une crémaillère trop lourde, qui serait compliquée à fabriquer et qui serait particulièrement pénalisante pour les efforts à fournir pour le soulèvement d'une charge. La réalisation multi-couches en lames accollées lui permet en outre de présenter de bonnes caractéristiques de résistance à l'effort et aux contraintes malgré sa légèreté.

Il ressort néanmoins de ce qui précède que l'invention n'est pas limitée aux modes de mise en oeuvre qui ont été spécifiquement décrits et représentés sur les figures. On notera en particulier que la notion de crémaillère doit être comprise au sens large, comme englobant par exemple le cas d'une chaîne dont les maillons permettent l'engrenage avec un pignon, ou celui d'une courroie présentant des trous en guise de dents de crémaillère.

## Revendications

1. Dispositif de levage à mât télescopique comportant un module supérieur (12) mobile en coulissement vertical le long d'un module inférieur (11) au moyen d'un dispositif d'entraînement à manivelle par l'intermédiaire d'un mécanisme de transmission de mouvement à engrenages et crémaillère, ainsi qu'un dispositif de blocage anti-retour qui lors de l'entraînement de l'élément mobile en déploiement dans le sens de levage par une rotation de la manivelle (4) est automatiquement mis en oeuvre par couplage par friction avec un pignon menant dudit mécanisme, **caractérisé en ce que** la crémaillère (8) est montée par auto-blocage dans une gorge (54) formée verticalement dans un tube profilé constituant le module supérieur (12) et **en ce qu'**elle présente des crochets (82, 84) de forme adaptée à cet effet pour coopérer avec des rainures (60) formées au fond de ladite gorge (54).

2. Dispositif selon la revendication 1, **caractérisé en ce que** la crémaillère (8) est formée de sections (70, 72, 74) successives assemblées les unes par rapport aux autres par montage auto-bloquant.

3. Dispositif selon l'une quelconque des revendications 1 ou 2, **caractérisé en ce que** la crémaillère (8) est constituée de couches accollées de lames de tôle découpées (76).

4. Dispositif suivant la revendication 1 dans lequel la crémaillère est faite de section successives coonformément à la revendication 2 et dans chaque section de couches de lames accollées conformément à la revendication 3, **caractérisé en ce que** chaque section de crémaillère (70, 72, 74) présente dans sa partie supérieure une encoche (86) et dans sa partie inférieure une patte d'indexage (88), pour le montage auto-bloquant de l'ensemble dans une gorge réceptrice (54) formée par le module supérieur dans laquelle l'empilement de lames se trouve emprisonné.

5. Dispositif suivant la revendication précédente, **caractérisé en ce qu'**il comporte un moyen de fixation (92) traversant ladite gorge (54) du module supérieur et la section inférieure (70) de la crémaillère pour assurer le blocage de l'ensemble de la crémaillère dans la gorge.

6. Dispositif selon l'une des revendications 4 ou 5, **caractérisé en ce que** la section inférieure (70) de la crémaillère présente une portion d'extrémité sans dentures (90).

7. Dispositif selon l'une des revendications 1 à 6, **caractérisé en ce que** le dispositif de blocage d'entraînement comporte un disque à came monté libre en rotation sur un arbre porteur dudit pignon menant et des moyens de sollicitation élastique pour presser une face radiale dudit pignon contre ledit disque et mettre ainsi en oeuvre le couplage par friction.

8. Dispositif suivant la revendication 7, **caractérisé par** un système de frein (64) assurant le couplage par friction avec une roue à rochet (36) en prise sur un cliquet de sécurité (48) monté sur le module inférieur, ladite roue à rochet étant ainsi rendue solidaire de l'arbre primaire du dispositif d'entraînement à manivelle porteur dudit pignon menant lorsque le module supérieur est déplacé dans le sens de son éloignement par rapport au module inférieur, alors qu'elle est rendue libre en rotation lorsque le module supérieur est déplacé dans le sens de son rapprochement du module inférieur.

9. Dispositif suivant la revendication 8, **caractérisé en ce que** ledit système de frein (64) comporte deux demi-bagues adaptées à former paroi d'appui entre ladite face radiale du pignon et ledit disque à came, sans recours à une paroi d'un bâti rigide.

## Patentansprüche

1. Hubvorrichtung mit Teleskopmast, aufweisend ein oberes bewegliches Modul (12), das vertikal verschieblich entlang eines unteren Moduls (11) ist mittels einer Antriebsvorrichtung mit Kurbel über einen Antriebsmechanismus mit Zahnrädern und Zahnstange sowie einer Rücklaufsperrvorrichtung, die beim Ausfahren des beweglichen Elements in Heberichtung durch eine Drehung der Kurbel (4) durch eine Reibkuppelfunktion mit einem führenden Zahnrad des Mechanismus automatisch in Aktion tritt, **dadurch gekennzeichnet, dass** die Zahnstange (8) selbstsperrend in einer Nut (54) montiert ist, die vertikal in einem Profilrohr ausgebildet ist, welches das obere Modul (12) bildet, und dass sie Haken (82, 84) mit hierzu geeigneter Form aufweist, die mit Schlitzen (60) zusammenwirken, welche im Boden der Nut (54) ausgebildet sind.

2. Vorrichtung nach Anspruch 1, **dadurch gekennzeichnet, dass** die Zahnstange (8) aus aufeinander folgenden Abschnitten (70, 72, 74) besteht, die durch selbstsperrende Montage in Bezug aufeinander zusammengefügt werden.

3. Vorrichtung nach einem der Ansprüche 1 oder 2, **dadurch gekennzeichnet, dass** die Zahnstange (8) aus aneinandergefügten Schichten zugeschnittener Blechstreifen (76) besteht.

4. Vorrichtung nach Anspruch 1, bei der die Zahnstange aus aufeinander folgenden Abschnitten nach Anspruch 2 und in jedem Abschnitt aus Schichten aneinandergefügter Streifen nach Anspruch 3 besteht, **dadurch gekennzeichnet, dass** jeder Zahnstangenabschnitt (70, 72, 74) in seinem oberen Teil eine Aussparung (86) und in seinem unterem Teil einen Indexzapfen (88) zur selbsthemmende Montage des Ganzen in einer aufnehmenden Nut (54) aufweist, die durch das obere Modul gebildet wird und in der der Streifenstapel eingeschlossen ist.

5. Vorrichtung nach dem vorangehenden Anspruch, **dadurch gekennzeichnet, dass** sie ein Befestigungsmittel (92) aufweist, das die Nut (54) des oberen Moduls und den unteren Abschnitt (70) der Zahnstange durchquert, um das Blockieren der gesamten Zahnstange in der Nut zu gewährleisten.

6. Vorrichtung nach einem der Ansprüche 4 oder 5, **dadurch gekennzeichnet, dass** der untere Abschnitt (70) der Zahnstange einen Endabschnitt ohne Zahnung (90) aufweist.

7. Vorrichtung nach einem der Ansprüche 1 bis 6, **dadurch gekennzeichnet, dass** die Antriebssperrvorrichtung eine Nockenscheibe, die drehbeweglich auf einer tragenden Welle des führenden Zahnrads montiert ist, sowie Mittel zur federnden Beanspruchung aufweist, um eine radiale Seite des Zahnrads gegen die Scheibe zu drücken und so die Funktion einer Reibkupplung auszuführen.

8. Vorrichtung nach Anspruch 7, **gekennzeichnet durch** ein Bremssystem (64), das die Funktion einer Reibkupplung mit einem Klinkenrad (36) gewährleistet, das im Eingriff mit einer Sicherungsklinke (48) steht, die am unteren Modul montiert ist, wodurch das Klinkenrad fest mit der Primärwelle der Antriebsvorrichtung mit Kurbel verbunden wird, die das führende Zahnrad trägt, wenn das obere Modul vom unteren Modul wegbewegt wird, während es drehbeweglich wird, wenn das obere Modul auf das untere Modul zubewegt wird.

9. Vorrichtung nach Anspruch 8, **dadurch gekennzeichnet, dass** das Bremssystem (64) zwei Halbringe aufweist, die geeignet sind, eine Stützwand zwischen der radialen Fläche des Zahnrads und der Nockenscheibe zu bilden, ohne Einsatz einer Wand eines starren Gehäuses.

## Claims

1. A lifting device with a telescopic pole comprising an upper module (12) movable in vertical sliding along a lower module (11) by means of a crank drive device through a rack-and-pinion drive mechanism, and a non-return locking device which is automatically implemented by friction coupling with a drive pinion of said mechanism when the mobile module is driven by rotating the crank (4) according to lift direction, **characterised in that** said rack (8) is mounted self-locked into a groove (54) formed vertically in an shaped tube forming said upper module (12) and has catches (82, 84) of suitable shape to fit into slots (80) in the bottom of said groove (54).

2. The device according to claim 1, **characterised in that** the rack (8) consists of successive sections (70, 72, 74) that are mounted in a self-locking relation to each other.

3. The device according to one of preceding claims 1 or 2, **characterised in that** the rack (8) consists of juxtaposed layers of blades cut from sheet steel (76).

4. The lifting device according to claim 1, wherein the rack is made of successive sections in accordance with claim 2 and in each section of juxtaposed layers of blades in accordance with claim 3, **characterised in that** each section of rack (70, 72, 74) has a notch (86) on its upper part and an indexing lug (88) on its lower part, for self-locking mounting of the assembly in a receiving groove (54) formed **in** the upper module in which the stack of blades is held captive.

5. The device according to preceding claim, **characterised in that** it comprises a fixation means (92) passes through said groove (54) of the upper module and the lower section (70) of the rack to ensure that the assembly of the rack is locked in the groove.

6. The device according to one of claims 4 or 5, **characterised in that** the lower section (70) of the rack has an end portion without teeth (90).

7. The device according to one of claims 1 to 6, **characterised in that** the locking device of drive has a cam disk mounted so that it can rotate freely around a bearing shaft of the said drive pinion and means of applying elastic stress to press a radial surface of the said pinion against the said disk and thus achieve said friction coupling.

8. The device according to claim 7, **characterised by** a brake system (64) that ensures said friction coupling with a ratchet wheel (36) engaged with a safety pawl (48) mounted on the lower module, said ratchet wheel is made interdependent with the primary shaft of said crank drive device supporting said drive pinion when the upper module moves away from the lower module, whereas it is allowed to rotate freely when the upper module moves towards said lower module.

9. The device according to claim 8, **characterised in that** the said brake system (64) comprises two half-rings shaped to provide a support surface between the said radial face of the pinion and the said cam disk, without requiring a wall of a rigid frame.
